# EUROPÄISCHE PATENTSCHRIFT

(11) **EP 1 631 499 B1**
(45) Veröffentlichungstag und Bekanntmachung des Hinweises auf die Patenterteilung: **26.04.2017**
(21) Anmeldenummer: 04734510.3
(22) Anmeldetag: 24.05.2004
(51) Int. Cl.: B65D 5/355, B65D 21/08

(54) **TRANSPORTBEHÄLTERSYSTEM FÜR STÜCKGUT INSBESONDERE FÜR OBST UND GEMÜSE**
TRANSPORT CONTAINER SYSTEM FOR GOODS, ESPECIALLY FOR FRUIT AND VEGETABLES
SYSTEME CONTENEUR DE TRANSPORT DESTINE A DES MARCHANDISES, NOTAMMENT A DES FRUITS ET DES LEGUMES

(30) Priorität: 12.06.2003 DE 10326574
(43) Veröffentlichungstag der Anmeldung: 08.03.2006
(73) Patentinhaber: IFCO Systems GmbH, 82049 Pullach (DE)
(72) Erfinder: ORGELDINGER, Wolfgang, 81539 München (DE)
(74) Vertreter: Zimmermann, Tankred Klaus
(86) Internationale Anmeldenummer: PCT/EP2004/005578
(87) Internationale Veröffentlichungsnummer: WO 2004/110884

(56) Entgegenhaltungen:
- WO-A-02/098751
- DE-A- 4 037 696
- DE-C- 831 821
- DE-U- 8 608 046
- NL-A- 9 300 986
- US-A- 4 723 679

## Beschreibung

Die vorliegende Erfindung bezieht sich auf ein Transportbehältersystem insbesondere für Stückgut, welches einen stapelbaren Transportbehälter, vorzugsweise eine Steige, aufweist, auf einen Aufsatz zur Vergrößerung des Fassungsvolumens einer stapelbaren Steige und eine Verwendung eines Transportbehälters zum Transport wie Obst oder Gemüse.

Der stapelbare Transportbehälter ist dabei klappbar oder nicht-klappbar. Derartige Steigen sind bekannt und werden insbesondere zum Transport von Stückgut wie Obst und Gemüse verwendet. Als Stückgut soll dabei im Rahmen dieser Erfindung eine Einheit zu transportierender Güter bestehend aus einzelnen Stücken mit einer Größe von Mindestens 0,5 -1,0 cm verstanden werden.

Die bereits bekannten nicht-klappbaren und klappbaren Transportbehälter insbesondere Steigen für Obst und Gemüse bestehen aus Karton, Holz oder Kunststoff. Die klappbaren Transportbehälter zeichnen sich dadurch aus, dass ihre Seitenwände gegen die innere Bodenfläche der Transportbehälter bewegbar sind, wodurch eine Volumenverringerung des Transportbehälters im leeren Zustand erreicht wird. Im aufgeklappten Zustand befinden sich die Seitenwandteile in einem 90°-Winkel zur inneren Bodenfläche und sind durch verschiedene Mittel miteinander lösbar verrastbar. Während die Bodenfläche der nicht-klappbaren und klappbaren Transportbehälter eine definierte Größe aufweist, existieren zur Erzielung unterschiedlicher Transportvolumina Behälter mit unterschiedlich hohen Seitenwandteilen, wobei zwei oder vier Seitenwandteile gleiche Höhe aufweisen. Weiterhin weisen die Seitenwandteile auf der der Bodenfläche abgewandten Oberseite ein Profil oder eine Vorrichtung auf, wodurch die Transportbehälter stapelbar sind. Zur Erhöhung der Stabilität der nicht-klappbaren und klappbaren Transportbehälter, insbesondere im Hinblick auf die Stapelbarkeit, weisen die Transportbehälter vorzugsweise Eckversteifungen auf. Die vorbekannten Transportbehälter besitzen ein maximales Fassungsvolumen, das durch die Größe der Bodenfläche und die Höhe der Seitenwandteile bestimmt ist. Bei erforderlichem, größeren Fassungsvolumen der Transportbehälter müssen die Transportbehälter mit anderen, höheren Seitenwandteilen bereitgestellt werden. Damit ist eine rasche Anpassung des Fassungsvolumens der Transportbehälter auf wechselnde Ansprüche der Verbraucher nur bedingt gewährleistet.

Die Größe einer bestimmten Sorte an Obst und Gemüse variiert von Erntesaison zu Erntesaison, abhängig von verschiednen Faktoren beispielsweise während der Wachstumsphase. Die Größe des zu verpackenden Obstes oder Gemüses ist durch Verordnungen der Europäischen Gemeinschaft festgelegt. Ein bekanntes Problem beim Transport von Stückgut wie Obst und Gemüse ergibt sich damit aus der variierenden Größe des zu transportierenden Stückguts für die optimale Befüllung von Transportbehältern. Um variierenden Anforderungen des Stückguts Rechnung tragen zu können, werden die Transportbehälter insbesondere Steigen maschinell in bestimmten Größen gefertigt, welche auch durch die Produktionsanlage bestimmt bzw. durch die Wahl der Produktionsparameter festgelegt sein können. Es ist daher nicht möglich, die Größe der Transportbehälter und damit deren Fassungsvolumen in größer Zahl rasch im Sinne einer von der Größe des Stückguts abhängigen optimalen Befüllung zu verändern, ohne dass große logistische Transportprobleme oder eine aufwendige Umstellung der Produktionsanlage und damit verbunden hohe Kosten anfallen. Ein Transportbehältersystem gemäß dem Oberbegriff des Anspruchs 1 ist aus der Druckschrift NL 9 300 986 A bekannt.

Das oben genannte Problem tritt insbesondere dann mit den bekannten Transportbehältern auf, wenn vergleichsweise einfach herstellbare Kartonverpackungen für den Transport von Stückgut wie Obst und Gemüse durch umweltfreundlichere, aber aufwendiger herzustellende Mehrwegbehälter aus Kunststoff oder einem für die Verwendung ähnlichen geeigneten Material ersetzt werden. Eine optimale Anpassung der Transportbehälter auf die Größe des zu transportierenden Stückguts erweist sich bei den bekannten, aus Kunststoff hergestellten Mehrwegbehältern als besonders aufwendig und schwierig. Um eine maximale Ausnutzung von Transportvorrichtungen zu erreichen, sind die Transportbehälter stapelbar, so dass eine Vielzahl dieser Behälter in Containern, auf Ladeflächen, in Güterwaggins oder ähnlichen Transportvorrichtungen transportiert werden können. Das zu transportierende Stückgut darf dabei nicht über die Oberkante der Transportbehälter hinausragen, da dann die Transportbehälter nicht mehr stapelbar wären beziehungsweise das Stückgut beschädigt würde. Dadurch ergibt es sich, dass das Fassungsvolumen der bekannten Transportbehälter in vielen Fällen nicht optimal genutzt werden kann.

Mehrwegtransportbehälter des Anmelders, die in der Fachsprache als sog. "round trip container" bezeichnet werden, gibt es in etwa zehn verschiednen Ausführungsformen, die sich in der Höhe der Seitenwandteile unterscheiden. Die Höhe der Seitenwandteile variiert von 8 bis 28 cm, wobei bevorzugt Höhen von 8, 10, 13, 15, 16, 18, 20 und 23 cm verwendet werden. Die Grundflächen dieser Transportbehälter ist bevorzugt rechteckig und weist ein Außenmaß von 600 mm x 400 mm auf. Damit entspricht sie dem Grundflächenmaß von standardisierten EURO- und US-Paletten.

Die Aufgabe der vorliegenden Erfindung ist es, ein Transportbehältersystem derart auszugestalten, dass eine rasche und variable Anpassung des Fassungsvolumens von Transportbehältern auf die variierende Größe des zu transportierenden Stückguts und damit eine optimale Befüllung der Transportbehälter möglich ist.

Die Lösung dieser Aufgabe erfolgt erfindungsgemäß durch ein Transportbehältersystem mit den Merkmalen gemäß Anspruch 1, durch einen Aufsatz mit den Merkmalen gemäß Anspruch 6 und durch eine Verwendung gemäß Anspruch 10. Vorteilhafte Ausführungsformen der Erfindung sind in den Unteransprüchen definiert.

Ein erfindungsgemäßes Transportbehältersystem zeichnet sich durch einen stapelbaren Transportbehälter, insbesondere eine Steige aus, die aus einem Bodenteil und vier Seitenwandteilen besteht, die druckstabil strukturiert sind. Dabei ist der stapelbare Transportbehälter klappbar oder nicht-klappbar. Weiterhin umfasst das Transportbehältersystem eine Aufsatz, der eine Vergrößerung des Fassungsvolumens des Transportbehälters ermöglicht. Der Aufsatz besteht wiederum aus vier Seitenwandteilen, die formkonform auf die Steigenöffnung aufgebracht werden, und wird aus Holz oder Karton hergestellt. Vorteilhafterweise können diese Materialien mit einem Aufdruck, einer Beschriftung oder einer sonstigen Markierung versehen werden, die vorzugsweise der Wiedererkennung, Registrierung oder besonders bevorzugt Werbezwecken dienen. Ein besonderer Vorteil ergibt sich durch die Herstellung der Aufsätze aus Naturprodukten wie vorzugsweise Holz oder Karton, die eine Entsorgung der Aufsätze am Lieferort des Stückguts erlauben, wodurch die Kosten für die Rückführung des Aufsätze zum Vertriebsort entfallen.

Ein weiterer Vorteil der Erfindung ergibt sich daraus, dass die Seitenwandteile der Aufsätze in unterschiedlicher Höhe hergestellt werden können, wodurch die Anpassung des Fassungsvolumens des Transportbehälters an die variablen Größe des zu transportierenden Stückguts, insbesondere Obst und Gemüse, optimal erreicht wird. Die Höhe der Seitenwandteile des Aufsatzes beträgt vorzugsweise 2 - 8 cm, besonders bevorzugt 3 - 5 cm. Vorzugsweise weisen mindestens zwei annähernd parallele Seitenwandteile gleiche Höhe auf, besonders bevorzugt sind alle vier Seitenwandteile gleich hoch.

Die zu dem Transportbehälter formkonformen Seitenwandteile des Aufsatzes sind vorzugsweise durch Befestigungsmittel mit dem Transportbehälter lösbar verrastbar. Die Befestigungsmittel sind vorzugsweise an Aufsatz und Transportbehälter angebracht und lösbar verrastbar. Besonders bevorzugt weist der Aufsatz oder der Transportbehälter ein Befestigungsmittel auf, das mit dem Transportbehälter oder dem Aufsatz lösbar verrastet. Vorzugsweise verrastet der Aufsatz mit einem Bereich des Seitenwandteils oder Bodenteils des Transportbehälters. Als Befestigungsmittel geeignet sind insbesondere alle Mittel, die eine lösbar verrastbare Verbindung zwischen Transportbehälter und Aufsatz gewährleisten wie Ösen, Haken, Schraubverbindungen etc. Vorzugsweise sind der Transportbehälter und der Aufsatz durch externe Befestigungsmittel lösbar verrastbar, die nicht dauerhaft an dem Transportbehältersystem angebracht sind wie Klemmen, Zwingen etc. Diese Befestigungsmittel verhindern vorteilhaft ein Verschieben des Aufsatzes gegen den Transportbehälter, so dass das in den Transportbehältersystemen enthaltene Stückgut nicht beschädigt wird. Ein weiterer Vorteil der lösbaren Verrastung des Aufsatzes mit dem Transportbehälter ist, dass der Aufsatz am Zielort des zu transportierenden Stückguts von dem Transportbehälter problemlos entfernbar ist und damit eine Volumenverringerung des geleerten Transportbehälters erreicht wird. Dies ist besonders vorteilhaft bei Verwendung von Mehrwegtransportbehältern.

Die Wandstärke der Seitenwandteile des Aufsatzes ist vorzugsweise derart gewählt, dass die mit dem zu transportierenden Stückgut befüllten Transportbehältersysteme stapelbar sind. Die Stapelbarkeit der Transportbehältersysteme wird vorzugsweise durch vier gleich hohe Seitenwandteile des Aufsatzes, die insbesondere mit dem Transportbehälter lösbar verrastbar sind, begünstigt und besonders bevorzugt durch ein Profil an der Oberseite des Aufsatzes, das vorzugsweise konform zu einem Profil oder Hilfsprofil an der Unterseite des Bodenfläche des Transportbehälters ist. Die Profile von Aufsatz und Transportbehälter begünstigen vorteilhaft die Stapelung der Transportbehältersysteme und verhindern ein Verrutschen der Systeme auf dem Transportweg. Eine zusätzliche Sicherung der vorzugsweise gestapelten Transportbehältersysteme ist dadurch auf dem Transportweg nicht nötig. Dies trägt in vorteilhafter Weise zu einer maximalen Ausnutzung des Volumens von Transportvorrichtungen bei, ohne dass das zu transportierende Stückgut beschädigt wird.

Der Aufsatz ist vorzugsweise zu einem schmalen Streifen zusammenlegbar insbesondere durch Faltstellen an den vier Eckkanten. Ein Vorteil ist dabei das geringe Transportvolumen von zusammengeklappten Aufsätzen, das eine optimale Ausnutzung der Transportwege ermöglicht, da die Aufsätze häufig über weite Distanzen zu den Verpackungsgebieten des Stückguts, insbesondere von Ernteregionen von Obst und Gemüse, transportiert werden müssen und im Falle von wiederverwendbaren Aufsätzen zurück zu den Vertriebsorten.

Zur Erhöhung der Stabilität weist der rahmenförmige Aufsatz vorzugsweise Eckversteifungen auf. Weiterhin wird eine Erhöhung der Stabilität insbesondere dadurch erreicht, dass der Aufsatz aus einem Stück besteht und durch Verbinden der freien Enden eines bandförmigen Seitenwandteils entsteht oder besonders bevorzugt als Extrusionsprofil ausgebildet ist. Alternativ wird der rahmenförmige Aufsatz durch Verbinden der freien Enden einzeln hergestellter Seitenwandteile gebildet.
Weitere Anwendungsmöglichkeiten und Vorteile der vorliegenden Erfindung ergeben sich aus der nachfolgenden Beschreibung unter Bezugnahme auf die Zeichnungen.
- Fig. 1a:: Perspektivische Ansicht einer Ausgestaltungsform des erfmdungsgemäßen Transportbehältersystems
- Fig. 1b:: Schematische Darstellung des klappbaren Transportbehälters und des faltbaren Aufsatzes
- Fig. 2:: Ansicht eines profilkonformen Aufsatzes
- Fig.3a:: Ausführungsbeispiel eines an dem Aufsatz angebrachten Befestigungsmittels
- Fig. 3b:: Ausführungsbeispiel eines an dem Transportbehälter angebrachten Befestigungsmittels
- Fig. 4a:: Aufsatz in gefaltetem Zustand
- Fig. 4b:: Aufsatz in rahmenförmigem Zustand mit Eckversteifungen
- Fig. 5:: Perspektivische Ansicht eines profilkonformen Aufsatzes
- Fig. 5a:: Ansicht einer Längsseite eines profilkonformen Aufsatzes mit Befestigungsmittel
- Fig. 5b:: Ansicht einer Querseite eines profilkonformen Aufsatzes mit Befestigungsmittel

Fig. 1a zeigt in perspektivischer Darstellung eine mögliche Ausführungsform eines erfindungsgemäßen Transportbehältersystems 10. Das in Fig. 1a dargestellte Transportbehältersystem 10 besteht aus einem nicht-klappbaren oder klappbaren Transportbehälter 20 und einem Aufsatz 30. Der Transportbehälter 20 des erfindungsgemäßen Transportbehältersystems 10 weist eine rechteckige Bodenfläche 13 auf sowie je zwei im Wesentlichen parallele Seitenwandteile 11 und 11a sowie zwei im Wesentlichen parallele Seitenwandteile 12 und 12a. Die Seitenwandteile 11, 11a, 12, 12a sind gegen die innere Oberfläche der Bodenfläche 13 des Transportbehälters 20 klappbar, wie in Fig. 1b dargestellt.

Fig. 1a zeigt einen nicht-klappbaren bzw. den aufgeklappten Zustand eines klappbaren Transportbehälters 20, wobei die Seitenwandteile 11, 11a, 12, 12a in einem 90°-Winkel zu der inneren Oberfläche der Bodenfläche 13 des Transportbehälters 20 stehen. Die beiden Seitenwandteile 12 und 12a weisen im oberen Bereich Griffaussparungen 14, 14a auf, die einen erleichterten Transport des Transportbehältersystems ermöglichen. Derartige Griffaussparungen 14, 14a sind auch in den beiden Seitenwandteile 11 und 11a denkbar, es wurde jedoch wegen größerer Klarheit in der Zeichnung auf die Darstellung verzichtet. Weiterhin zeigt Fig. 1a den rahmenförmigen Aufsatz 30, der formkonform auf die Seitenwandteile 11, 11a, 12, 12a aufgesetzt wird. Der zu dem Transportbehälter 20 konforme Aufsatz 30, besteht ebenfalls aus zwei im Wesentlichen parallelen Seitenwandteilen 15 und 15a und zwei im Wesentlichen parallelen Seitenwandteilen 16 und 16a. Wie in Fig. 1a dargestellt, weisen die Seitenwandteile 11, 11a, 12, 12a des Transportbehälters 20 vorzugsweise gleiche Höhe auf, ebenso wie die Seitenwandteile 15, 15a, 16, 16a des Aufsatzes 30, wobei sich die Höhe der Seitenwandteile des Aufsatzes 30 und des Transportbehälters 20 vorzugsweise unterscheiden.

Die Seitenwandteile 11, 11a, 12, 12a des Transportbehälters schließen in dem der Bodenfläche 13 entgegengesetzten Wandbereich gerade ab, wie in Fig. 1a dargestellt, oder weisen ein Profil 21, wie in Fig. 2, 5, 5a und 5b gezeigt, auf. Entsprechendes gilt für die Bodenfläche 13 des Transportbehälters 20. In Fig. 1a ist die Bodenfläche 13 gerade ausgebildet, wohingegen Fig. 2, 5, 5a und 5b ein Profil 22 an der Unterseite der Bodenfläche 13 des Transportbehälters 20 zeigt. Wie in Fig. 1a, 2, 5, 5a und 5b zu sehen ist, ist der Aufsatz 30 profilkonform 31 zu den Seitenwandteilen 11, 11a, 12, 12a und der Bodenfläche 13 des Transportbehälters 20. Vorzugsweise umfasst der Aufsatz 30 Befestigungsmittel 32, die aus dem Material des Aufsatzes 30 gefertigt sind und mit den bevorzugt gitterstrukturierten Seitenwandteile 11, 11a, 12, 12a des Transportbehälters 20 lösbar verrasten (Fig. 2, 3a, 5, 5a und 5b). Die Befestigungsmittel 32 können aus jedem anderen Material als der Aufsatz oder der Transportbehälter gefertigt sein. Bevorzugt weisen der Transportbehälter 20 oder der Aufsatz 30 ein Gegenstück 23 zu dem Befestigungsmittel 32 auf, mit dem das Befestigungsmittel 32 lösbar verrastet. Besonders bevorzugt sind die Befestigungsmittel 32 an dem Aufsatz 32 befestigt und verrasten lösbar mit den Seitenwandteilen 11, 11a, 12, 12a oder der Bodenfläche 13 des Transportbehälters 20. In einer weiteren Ausführungsform (Fig. 3b) sind die Befestigungsmittel mit dem Transportbehälter 20 verbunden und verrasten lösbar mit den Seitenwandteilen 15, 15a, 16, 16a des Aufsatzes 30.

Fig. 3a zeigt ein Befestigungsmittel 32, das an den Aufsatz 30 angebracht ist und mit der Seitenwandfläche des Transportbehälters 20 lösbar verrastet. In diesem Ausführungsbeispiel ist ein hakenförmiges Befestigungsmittel gezeigt, das in der Gitterstruktur der Wandfläche des Transportbehälters 20 lösbar verrastet. Die profilkonforme Ausgestaltung des Aufsatzes 30 wie in Fig. 2 gezeigt, sowie die lösbare Verrastung von Aufsatz 30 mit dem Transportbehälter 20 durch Befestigungsmittel 32 begünstigen die vorteilhafte Stapelbarkeit der Transportbehältersysteme 10.

Fig. 4a zeigt den erfindungsgemäßen Aufsatz 30 in zusammengefalteter Form. Der Aufsatz 30 kann zwei verschiedene räumliche Formen einnehmen, entweder raumsparend zusammengelegt für den Transport zum Verwendungsort des Aufsatzes 30 (Fig. 4a) oder aufgefaltet in der rahmenförmigen Ausführungsform (Fig. 4b), in der der Aufsatz 30 Bestandteil des Transportbehältersystems ist.

Die in Fig. 4b und 5 gezeigten Ausführungsformen weisen Faltlinien 18 in den Eckbereichen des Aufsatzes 30 auf, die die Faltung des Aufsatzes 30 begünstigen. In gefaltetem Zustand grenzt die Seitenwand 15 des Aufsatzes 30 an die Seitenwand 16 und kommt in Berührung mit der Seitenwand 16a und 15a. Im aufgeklappten rahmenförmigen Zustand des Aufsatzes 30 begünstigen Eckversteifungen 17 die Stabilität des Aufsatzes 30. Diese Eckversteifungen 17 sind vorzugsweise in allen vier Ecken angebracht.

Fig. 1b und Fig. 4a zeigen, dass neben dem Aufsatz 30 auch der Transportbehälter 20 des Transportbehältersystems 10 in zwei räumlichen Formen vorkommt. Damit das Transportbehältersystem 10 in der für den Transport zum Verwendungsort optimalen raumsparenden Form vorliegt, wird der Aufsatz 30 von dem Transportbehälter 20 abgehoben, und es werden Aufsatz 30 und Transportbehälter 20 in die zusammengefaltete bzw. zusammengeklappte Form gebracht. Am Verwendungsort des Transportbehältersystems 10 wird der Aufsatz aufgefaltet, der klappbare Transportbehälter 20 aufgeklappt und der Aufsatz 30 lösbar mit dem nicht-klappbaren oder klappbare Transportbehälter 20 verrastet. Der Aufsatz 30 führt nun zu der gewünschten Vergrößerung des Fassungsvolumens des Transportbehälters 20, wodurch eine optimale Ausnutzung des Fassungsvolumens des Transportbehälters 20 gewährleistet ist. Dabei kann diejenige Höhe des in unterschiedlichen Höhen am Verwendungsort vorliegenden Aufsatzes ausgewählt werden, welche eine optimale Befüllung des Transportbehältersystems 10 bei vorhandener bestimmter nicht optimaler Größe der Transportbehälter 20 gewährleistet.

Fig. 5 zeigt ein weiteres Ausführungsbeispiel eines erfindungsgemäßen Aufsatzes, wobei nur je ein Befestigungsmittel 32 an den Seiten 15, 15a, 16, 16a angebracht ist. Wie Fig. 5a und 5b zeigen, sind die Befestigungsmittel jeweils in der Mitte der Seiten 15, 15a bzw.16, 16a angebracht.

## Patentansprüche

1. Transportbehältersystem (10), insbesondere für den Transport von Stückgut wie Obst oder Gemüse, mit einer nicht-klappbaren oder klappbaren und stapelbaren Steige (20), deren Bodenteil (13) und vier Seitenwandteile (11, 11a, 12, 12a) druckstabil strukturiert sind, und mit einem Aufsatz (30) aus Naturprodukten, bestehend aus vier Seitenwandteilen (15, 15a, 16, 16a) für die Steige (20) zur Vergrößerung ihres Fassungsvolumens, wobei der Aufsatz (30) einstückig ist, über Faltlinien in den Ecken zusammenfaltbar ist, an seiner der Steigenöffnung zugewandten Seite formkonform zu der von den Seitenwandteilen (11, 11a, 12, 12a) der Steige gebildeten Steigenöfinung und, zum Stapeln, an seiner der Steigenöffnung abgewandten Seite formkonform zu einem zumindest an den Eckbereichen des Bodenteils (13) ausgebildeten Profil (22) ist, auf die Oberseite der Seitenwandteile (11, 11a, 12, 12a) der Steige aufsetzbar ist und mit den Seitenwandteilen durch Befestigungsmittel (32) so lösbar verrastbar ist, dass das Transportbehältersystem (10) stapelbar ist, wobei der Aufsatz (30) aus Holz oder Karton besteht und nach einmaliger Verwendung entsorgt wird.

2. System (10) nach Anspruch 1, bei welchem die Befestigungsmittel (32) am Aufsatz (30) und/oder an den Seitenwandteilen (11, 11a, 12, 12a) der Steige angebracht sind.

3. System (10) nach einem der Ansprüche 1 bis 2, bei welchem der Aufsatz (30) zusammenfaltbar ist.

4. System (10) nach einem der Ansprüche 1 bis 3, bei welchem der Aufsatz (30) Eckversteifungen (17) aufweist.

5. System (10) nach einem der Ansprüche 1 bis 4, bei welchem der Aufsatz (30) als Extrusionsprofil ausgebildet ist.

6. Aufsatz (30) des Transportbehältersystems (10) nach einem der Ansprüche 1 bis 5, **dadurch gekennzeichnet, dass** der Aufsatz (30) zur Vergrößerung des Fassungsvolumens der stapelbaren Steige, insbesondere für den Transport von Stückgut wie Obst oder Gemüse, vier rahmenförmig angeordnete miteinander verbundene Seitenwandteile (15, 15a, 16, 16a) aufweist, die über Faltlinien (18) zusammenfaltbar sind, wobei der Aufsatz (30) eine solche Größe und Form aufweist, dass dieser an der Steige, die Abmessungen für eine EURO-Palette hat, passend befestigbar ist, eine solche Höhe aufweist, dass die gewünschten Vergrößerungen des Fassungsvolumens der Steige je nach Höhe stufenweise anpassbar sind, und eine solche Festigkeit aufweist, dass mehrere Steigen übereinander stapelbar sind.

7. Aufsatz (30) nach Anspruch 6, **dadurch gekennzeichnet, dass** der Aufsatz (30) Befestigungsmittel (32) oder Teile von Befestigungsmitteln (23) aufweist.

8. Aufsatz (30) nach Anspruch 6 oder 7, **dadurch gekennzeichnet, dass** die der Öffnung der Industriesteige abgewandte Seite des Aufsatzes (30), zumindest in den Eckbereichen, ein zu der Unterseite der Industriesteige formkonformes Profil (21) aufweist.

9. Aufsatz (30) nach einem der Ansprüche 6 bis 8, **dadurch gekennzeichnet, dass** die Seitenwandteile (15, 15a, 16, 16a) des Aufsatzes (30) aus Pappe gebildet sind, wobei die Höhe der Seitenwandteile 3 - 10 cm, insbesondere 3 - 6 cm beträgt.

10. Verwendung des Transportbehältersystems (10) nach einem der Ansprüche 1 bis 5 zum Transport von Stückgut wie Obst oder Gemüse.

## Claims

1. Transport container system (10), in particular for the transport of goods such as fruits and vegetables, comprising a non-foldable or foldable and stackable crate (20) whose bottom (13) and four lateral wall parts (11, 11a, 12, 12a) are structured to be stable under pressure, and a top (30) made of natural products, comprising four lateral wall parts (15, 15a, 16, 16a) for said crate (20) for enlarging its volume capacity, wherein said top (30) is one piece, can be folded up via fold lines in the corners, at its side that faces the crate opening conforms in shape to the crate opening formed by said lateral wall parts (11, 11a, 12, 12a) of said crate, and, for stacking, at its side that faces away from the crate opening conforms in shape to a profile (22) being embodied at least at the corner areas of said bottom (13), can be placed on the upper side of said lateral wall parts (11, 11a, 12, 12a) of said crate, and can be detachably engaged with said lateral wall parts using fastening means (32) such that said transport container system (10) is stackable, wherein said top (30) comprises wood or cardboard and is disposed after single use.

2. System (10) in accordance with claim 1, in which said fastening means (32) are attached to said top (30) and/or to said lateral wall parts (11, 11a, 12, 12a) of said crate.

3. System (10) in accordance with any of claims 1 through 2, in which said top (30) can be collapsed.

4. System (10) in accordance with any of claims 1 through 3, in which said top (30) has corner stiffeners (17).

5. System (10) in accordance with any of claims 1 through 4, in which said top (30) is embodied as an extrusion profile.

6. Top (30) of said transport container system (10) in accordance with any of claims 1 through 5, **characterized in that** said top (30) for enlarging the volume capacity of the stackable crate, in particular for the transport of goods such as fruits or vegetables, has four lateral wall parts (14, 15a, 16, 16a) that are arranged as frame, connected to one another and that can be collapsed via fold lines (18), wherein said top (30) has a size and shape such that it can be fittingly attached to the crate having dimensions that fit a EURO palette, has a height such that the desired enlargements of the volume capacity of the crate can be adapted gradually according to a desired height, and has a strength such that several crates can be stacked one on top of the other.

7. Top (30) in accordance with claim 6, **characterized in that** said top (30) comprises fastening means (32) or parts of fastening means (23).

8. Top (30) in accordance with claim 6 or 7, **characterized in that** the side of said top (30) that faces away from the opening of the industrial crate has, at least in the corner areas, a profile (21) that conforms in shape to the underside of the industrial crate.

9. Top (30) in accordance with any of claims 6 through 8, **characterized in that** said lateral wall parts (15, 15a, 16, 16a) of said top (30) are formed from cardboard, wherein the height of said lateral wall parts is 3 to 10 cm, in particular 3 to 6 cm.

10. Use of said transport container system (10) in accordance with any of claims 1 through 5 for transporting goods such as fruits or vegetables.

## Revendications

1. Système de conteneur de transport (10), en particulier pour le transport de marchandises telles que fruits ou légumes, avec une caisse non pliable ou pliable et empilable (20) dont la partie (13) de fond et quatre parties de paroi latérale (11, 11a, 12, 12a) sont structurées de manière stable à la pression, et avec un épaulement (30) en produits naturels, composé de quatre parties de paroi latérale (15, 15a, 16, 16a) pour la caisse (20) pour l'agrandissement de sa capacité en volume, l'épaulement (30) étant d'une seule pièce, pouvant être replié par des lignes de pliage dans les coins, étant, de son côté orienté vers l'ouverture de caisse, de forme conforme à l'ouverture de caisse formée par les parties de paroi latérale (11, 11a, 12, 12a) et, pour l'empilement, de son côté opposé à l'ouverture de caisse, de forme conforme à un profilé (22) formé au moins dans les zones de coin de la partie de fond (13), pouvant être placé sur la face supérieure des parties de paroi latérale (11, 11a, 12, 12a) de la caisse, et étant verrouillé de manière amovible avec les parties de paroi latérale par des moyens de fixation (32) de sorte que le système de conteneur de transport (10) soit empilable, l'épaulement (30) étant réalisé en bois ou en carton étant éliminé après une seule utilisation.

2. Système (10) selon la revendication 1, dans lequel les moyens de fixation (32) sont placés sur l'épaulement (30) et/ou sur les parties de paroi latérale (11, 11a, 12, 12a) de la caisse.

3. Système (10) selon l'une des revendications 1 à 2, dans lequel l'épaulement (30) est repliable.

4. Système (10) selon l'une des revendications 1 à 3, dans lequel l'épaulement (30) présente des raidisseurs de coin (17).

5. Système (10) selon l'une des revendications 1 à 4, dans lequel l'épaulement (30) est réalisé sous forme de profilé extrudé.

6. Epaulement (30) du système de conteneur de transport (10) selon l'une des revendications 1 à 5, **caractérisé par le fait que** l'épaulement (30) présente, pour agrandir la capacité de volume de la caisse empilable, en particulier pour le transport de marchandises telles que fruits ou légumes, quatre parties de paroi latérale (15, 15a, 16, 16a) connectées entre elles disposées en forme de cadre qui sont repliables autour de lignes de pliage (18), l'épaulement (30) présentant une grandeur et une forme telles qu'il présente à la caisse les dimensions d'une EURO-palette, puisse être fixé en liaison, présente une hauteur telle que les agrandissements désirés de la capacité de volume de la caisse puissent être adaptés par étapes selon la hauteur, et présente une telle résistance que plusieurs plateaux soient empilables.

7. Epaulement (30) selon la revendication 6, **caractérisé par le fait que** l'épaulement (30) présente des moyens de fixation (32) ou des parties de moyens de fixation (23).

8. Epaulement (30) selon la revendication 6 ou 7, **caractérisé par le fait que** le côté de l'épaulement (30) opposé à l'ouverture de la caisse industrielle présente, au moins dans les zones de coin, un profilé de forme conforme à la partie inférieure de la caisse industrielle (21).

9. Epaulement (30) selon l'une des revendications 6 à 8, **caractérisé par le fait que** les parties de paroi latérale (15, 15a, 16, 16a) de l'épaulement (30) sont formées en carton, la hauteur des parties de paroi latérale étant de 3 à 10 cm, en particulier de 3 à 6 cm.

10. Utilisation du système de conteneur de transport (10) selon l'une des revendications 1 à 5 pour le transport de marchandises telles que fruits ou légumes.
